# EUROPÄISCHE PATENTSCHRIFT

(11) **EP 3 807 489 B1**
(45) Veröffentlichungstag und Bekanntmachung des Hinweises auf die Patenterteilung: **31.12.2025**
(21) Anmeldenummer: 19735276.8
(22) Anmeldetag: 27.06.2019
(51) Int. Cl.: E21B 4/00

(54) **BOHRGERÄT**
DRILLING APPARATUS
APPAREIL DE FORAGE

(30) Priorität: 06.07.2018 DE 202018103881 U; 10.08.2018 DE 202018104624 U
(43) Veröffentlichungstag der Anmeldung: 21.04.2021
(73) Patentinhaber: Liebherr-Components Biberach GmbH, 88400 Biberach/Riss (DE)
(72) Erfinder: HAUSLADEN, Norbert, 88400 Biberach (DE); SCHINDLER, Viktor, 88524 Uttenweiler (DE)
(74) Vertreter: Lorenz Seidler Gossel Part. mbB
(86) Internationale Anmeldenummer: PCT/EP2019/067218
(87) Internationale Veröffentlichungsnummer: WO 2020/007716

(56) Entgegenhaltungen:
- DE-B- 1 216 218
- DE-C2- 19 626 223
- KR-A- 20110 137 695

## Beschreibung

Die vorliegende Erfindung betrifft ein Bohrgerät, insbesondere in Form einer Kelly-Bohranlage, mit einer Bohrwerkzeugaufnahme zum Aufnehmen einer Bohrstange, insbesondere Kelly-Stange, die von einem Bohrantrieb über ein Getriebe rotatorisch antreibbar ist, wobei das Getriebe ein Getriebegehäuse mit mehreren darin drehbar gelagerten Getriebeelementen umfasst.

Bei Bohrgeräten für den Spezialtiefbau gibt es verschiedene Bohrverfahren, um in das Erdreich Bohrlöcher einzubringen, wobei sich mit dem gebohrten Hohlraum eine Vielzahl an Produkten herstellen lässt, so beispielsweise durch das Füllen mit Frischbeton ein Ortbetonpfahl, oder auch Beton- und Stahlfertigteile eingesetzt werden können, die dann als Trag- oder Verbauelemente dienen. Solche Bohrverfahren sind beispielsweise das Doppelkopfbohren, das Greiferbohren, das Vollverdrängerbohren, das Endlos-Schneckenbohren oder auch das sogenannte Kelly-Bohren. Das Kelly-Bohren zählt zu den gängigsten Trockendrehbohrverfahren, das sich für nahezu alle Boden- und Felsarten eignet und nach seinem Bohrgestänge, der sogenannten Kelly-Stange, benannt ist. Eine solche Kelly-Stange ist teleskopierbar und ermöglicht somit sehr große Bohrtiefen.

Beim Kelly-Bohren werden Bohrstangen durch ein Getriebe mit einer Hohlwelle geführt, worüber das Drehmoment aufgebaut wird, wobei das Getriebe zusammen mit dem Antrieb und der Bohrwerkzeugaufnahme üblicherweise an einem Mäkler auf- und abgefahren werden kann, um den Vorschub zu erzielen.

Die einzelnen Bohrstangen, die einige Meter lang und einige Tonnen schwer sein können, sind beim Kelly-Verfahren teleskopartig aufgebaut und können miteinander verriegelt werden, wobei die Verriegelung ähnlich einem Bajonette-Verschluss ausgeführt sein kann. Die Bohrstangen sind dabei mit einem Ende an einem Seil befestigt und werden durch das Bohrgetriebe rotatorisch angetrieben, wobei durch Verfahren des Bohrtischs, auf dem Antrieb, Getriebe und Bohrwerkzeugaufnahme gelagert sind, entlang des Mäklers der Vorschub bewerkstelligt wird.

Beim Verriegeln der Bohrstangen kommt es jedoch immer wieder dazu, dass die Verriegelung nicht greift und die Bohrstangen aus großer Höhe und mit dem Eigengewicht senkrecht auf das Bohrgetriebe fallen. Dabei wird das Bohrgetriebe nach unten beschleunigt. Die nicht axial im Getriebe befestigten Getriebeelemente aber bleiben durch deren träge Masse bzw. ihre Trägheit stehen, wodurch es zu stoßhaften Belastungen einzelner Getriebeelemente kommen kann. Beispielsweise kann die Motorwelle auf die durch die träge Masse stehende Getriebewelle schlagen, welche Getriebewelle beispielsweise die Sonnenradwelle sein kann, wenn das Bohrgetriebe ein Planetengetriebe ist bzw. eine Planetenstufe umfasst. Aufgrund solcher stoßhafter Bela-stungen kommt es immer wieder zu Beschädigungen im Inneren des Getriebes, insbesondere der Getriebeelemente, wobei sich dann im Nachhinein die Frage stellt, ob der Bruch eines Getriebeelements durch eine unzureichende Getriebeauslegung, ein schadhaftes Bauelement oder eben durch einen solchen übermäßigen Stoß durch eine herabfallende Bohrstange entstanden ist.

Die geschilderte Problematik ist dabei nicht auf Kelly-Bohranlagen beschränkt, sondern kann auch bei anderen Bohrgeräten auftreten, deren Bohrwerkzeugaufnahme über ein Getriebe rotatorisch angetrieben wird und stoßhaften, äußeren Belastungen im rauen Bohrbetrieb ausgesetzt ist.

Einen Bohrtisch, der längs eines Mäklers verfahrbar ist und einen Bohrantrieb nächst Getriebe für eine Kelly-Stange trägt, ist beispielsweise aus der Schrift DE 20 2013 100 548 U1 bekannt. Weitere Kelly-Bohranlagen zeigen die Schriften KR 2011 013 76 95 A, DE 12 16 218 B, DE 196 26 223 C2, DE 10 2012 019 850 A1, DE 10 2008 037 338 A1 und DE 10 2015 105 908 A1.

Der vorliegenden Erfindung liegt hiervon ausgehend die Aufgabe zugrunde, ein verbessertes Bohrgerät der genannten Art zu schaffen, welches Nachteile des Standes der Technik vermeidet und letzteren in vorteilhafter Weise weiterbildet. Insbesondere sollen die Getriebeelemente des Getriebes besser vor stoßhaften Belastungen geschützt werden und, sofern solche Beschädigungen trotzdem auftreten, hinsichtlich ihrer Ursache nachvollziehbar gemacht werden.

Erfindungsgemäß wird die genannte Aufgabe durch ein Bohrgerät gemäß Anspruch 1 gelöst. Bevorzugte Ausgestaltungen der Erfindung sind Gegenstand der abhängigen Ansprüche.

Es wird also vorgeschlagen, stoßgefährdete Getriebeelemente durch einen getriebeinternen Stoßdämpfer gegen Stoßbelastungen zu schützen und dabei den Stoßdämpfer so auszubilden, dass der Stoßdämpfer bei übermäßigen Stoßbelastungen eine bleibende Verformung erfährt, die auch im Nachhinein solche übermäßigen Stoßbelastungen erkennbar macht und anzeigt. Kleinere Stoßbelastungen kann der Stoßdämpfer elastisch abfedern, während über einem Schwellwert liegende Stoßbelastungen, die eine Beschädigungsgefahr für das stoßgedämpfte Getriebeelement beinhalten, zu einer plastischen Verformung des Stoßdämpfers führen. Erfindungsgemäß ist zumindest ein plastisch verformbares Stoßdämpferelement zum Abfangen von Stößen auf zumindest eines der Getriebeelemente in dem Getriebegehäuse vorgesehen.

Der genannte Stoßdämpfer kann dabei insbesondere einem masseträgen, nicht positionsfest gehaltenen Getriebeelement zugeordnet sein, um Trägheitsstöße abzufedern, wenn von außen auf das Getriebe fallende Teile das Getriebe sozusagen durchschütteln.

Gemäß der Erfindung ist der Stoßdämpfer dazu ausgebildet, axiale Stöße in Richtung der Drehachse des zumindest einen Getriebeelements, dem der Stoßdämpfer zugeordnet ist, abzufangen und sich dann, wenn die axiale Stoßkraft einen vorbestimmten Schwellwert überschreitet, plastisch verformt. Der genannte Schwellwert liegt dabei vorteilhafterweise unter der Zerstörungsgrenze, vorzugsweise auch unter einer Beschädigungsgrenze, bei der das stoßgedämpfte Getriebeelement zerstört bzw. beschädigt werden würde, sodass sich der Stoßdämpfer bereits bei axialen Stößen plastisch bzw. bleibend verformt, ohne dass das stoßgedämpfte Getriebeelement zerstört bzw. beschädigt werden würde.

Durch die plastische Verformbarkeit des Stoßdämpfers, die bei Stoßkräften über dem genannten Schwellwert eine bleibende Verformung des Stoßdämpfers erzeugen, kann im Nachhinein beispielsweise der Getriebehersteller verlässlich beurteilen, ob ein beanstandetes Getriebe übermäßigen Stoßbelastungen ausgesetzt war.

Vorteilhafter Weise kann der genannte Stoßdämpfer ein von normalen Lagerelementen separat ausgebildetes Bauteil sein, das keine oder zumindest keine dauerhaften Lagerfunktionen übernimmt und lediglich für den Stoßfall einen zusätzlichen Abstützer bildet. Insbesondere kann der Stoßdämpfer im unverformten Ausgangszustand von dem stoßzudämpfenden Getriebeelement beabstandet angeordnet sein. Der Stoßdämpfer ist also im Ausgangszustand ohne Kontakt zu dem stoßzudämpfenden Getriebeelement. Durch ein solches Spiel zwischen Stoßdämpfer und Getriebeelement wird die normale Getriebefunktion durch den Stoßdämpfer nicht beeinträchtigt und insbesondere kein zusätzlicher Reibungswiderstand erzeugt. Der Stoßdämpfer wird erst aktiv und tritt erst dann in Kontakt mit dem stoßzudämpfenden Getriebeelement, wenn dieses durch eine größere Stoßbelastung eine Verschiebung und/oder Verlagerung und/oder Verformung erfährt, die von der normalen Bewegung des Getriebeelements im nicht-stoßbelasteten Betrieb abweicht.

Der Stoßdämpfer kann grundsätzlich verschieden ausgebildet sein, wobei in vorteilhafter Weiterbildung der Erfindung der Stoßdämpfer als zumindest näherungsweise ebene Dämpferscheibe oder als flacher Dämpferteller ausgebildet sein kann, die bzw. der einen bestimmungsgemäß plastisch verformbaren Innenrand und/oder Außenrand aufweisen kann. Grundsätzlich kann sich eine solche Dämpferscheibe oder ein solcher Dämpferteller aber auch in einem zentralen Ringbereich oder auch über den gesamten Körper hinweg plastisch verformen, wenn eine entsprechende Stoßbelastung in den Stoßdämpfer eingeleitet wird. Eine solche scheiben- bzw. plattenförmige oder tellerförmige Ausbildung des Stoßdämpfers beansprucht wenig Platz und bringt wenig zusätzliches Gewicht für das Getriebe, welches dementsprechend platzsparend und leichtbauend ausgeführt werden kann.

In vorteilhafter Weiterbildung der Erfindung kann der Stoßdämpfer koaxial zu einer zentralen Getriebewelle angeordnet sein und/oder sich im Wesentlichen quer zur Rotationsachse des abzufangenden Getriebeelements erstrecken.

Ist der Stoßdämpfer in der vorgenannten Weise als Dämpferscheibe oder -teller ausgebildet, kann der Scheiben- bzw. Tellerdurchmesser mindestens fünfmal oder auch mindestens zehnmal größer sein als die Scheiben- oder Tellerdicke im Sinne der Material- bzw. Wandstärke des Scheiben- bzw. Tellerkorpus. Durch eine solche dünne bzw. dünnwandige Ausbildung besitzt der Dämpfer einerseits ausreichende Elastizität, um kleinere oder begrenzte Stöße elastisch abfangen zu können, andererseits kann bei größeren Stößen die erwünschte plastische Verformung eintreten. Gleichzeitig ist der Dämpfer leicht und platzsparend.

Insbesondere kann der Stoßdämpfer in Form einer dünnen Stahlscheibe ausgebildet sein. Grundsätzlich sind aber auch andere Materialien für den Stoßdämpfer verwendbar.

In Weiterbildung der Erfindung kann der Stoßdämpfer eine Getriebewelle bei Stoßbelastungen gegenüber dem Getriebegehäuse abstützen, um insbesondere zu verhindern, dass die Getriebewelle bei Stoßbelastungen aufgrund ihrer Massenträgheit gegen eine Motorwelle schlägt.

Die Abstützung der Getriebewelle kann grundsätzlich in verschiedener Weise erfolgen. In Weiterbildung der Erfindung kann der Stoßdämpfer zwischen der Getriebewelle und einer damit drehfest verbundenen Motorantriebswelle angeordnet sein und Stöße der Getriebe- und/oder Motorwelle gegenüber einem Getriebegehäuse und/oder gegenüber dem Motorgehäuse oder einem mit dem Motor- und/oder Getriebegehäuse fest verbundenen Strukturteil abstützen und abfangen.

Um ein Aufeinanderschlagen der Getriebe- und Motorwellen zu verhindern, kann der Stoßdämpfer, insbesondere bei Ausbildung als Dämpferscheibe oder -teller mit einem Kragen die Getriebewelle und/oder Motorwelle umgreifen und zwischen einer Wellenschulter und/oder -stirnseite der Motorwelle und einer Wellenschulter und/oder -stirnseite der Getriebewelle angeordnet sein, sodass die Getriebewelle und/oder die Motorwelle bei axialer Verlagerung aufgrund von Stoßbelastungen sozusagen an dem Kragen hängenbleibt bzw. darauf auftrifft und der Stoßdämpfer seine stoßdämpfende Wirkung entfalten kann.

Ein solcher Stoßdämpfer mit einem Kragen an der Getriebewelle kann insbesondere dann vorteilhaft sein, wenn die Getriebewelle axial verschieblich und drehfest angeordnet ist, beispielsweise durch eine Naben-/Wellenprofilverbindung.

Für die Anordnung des Stoßdämpfers gibt es verschiedene vorteilhafte Ausführungen. Beispielsweise kann der Stoßdämpfer fest am Getriebegehäuse und/oder am daran anschließenden Antriebsmotorgehäuse und/oder einem damit fest verbundenen Strukturteil abgestützt, insbesondere daran starr befestigt sein, beispielsweise durch lösbare Verbindungsmittel wie einer Schraubverbindung.

Alternativ zu einer starren Befestigung des Stoßdämpfers kann dieser aber auch fliegend gelagert sein und/oder sich mit einem Getriebeelement mitdrehen.

Insbesondere kann der Stoßdämpfer an einem rotatorischen Getriebeelement befestigt sein, um sich mit diesem Getriebeelement mitzudrehen, wobei das genannte Getriebeelement nicht das Getriebeelement sein muss - jedoch gleichwohl sein kann - , welches von dem Stoßdämpfer stoßgedämpft wird.

Umfasst das Getriebe beispielsweise eine Planetenstufe, kann der Stoßdämpfer an einem Planetenträger befestigt sein und sich zwischen einer Getriebewellenschulter und/oder -stirnseite einerseits und einer Gehäuseschulter und/oder -stirnseite andererseits angeordnet sein, sodass der Stoßdämpfer bei axialen Stößen die genannte Getriebewelle an der Gehäuseschulter bzw. -stirnseite abstützt.

Dabei kann der Stoßdämpfer im neutralen Ausgangszustand sowohl von der genannten Getriebewelle als auch vom Gehäuse beabstandet angeordnet sein, um keinen Reibungswiderstand zu erzeugen, wenn sich der Stoßdämpfer mit dem Planetenträger mitdreht.

Die Erfindung wird nachfolgenden anhand bevorzugter Ausführungsbeispiele und zugehöriger Zeichnungen näher erläutert. In den Zeichnungen zeigen:
- Fig. 1:: eine schematische Gesamtansicht eines Bohrgeräts in Form einer sogenannten Kelly-Bohranlage nach einer vorteilhaften Ausführung der Erfindung,
- Fig. 2:: eine Schnittansicht der Bohrwerkzeugaufnahme mit der darin einschiebbaren Bohrstange sowie des Getriebes, mit dem die Bohrwerkzeugaufnahme rotatorisch von einem Antriebsmotor her antreibbar ist,
- Fig. 3:: eine ausschnittsweise Schnittansicht des Getriebes aus Fig. 2, die eine Dämpferscheibe zwischen einer Getriebeeingangswelle und der Motorantriebswelle nach einer vorteilhaften Ausführung der Erfindung zeigt, und
- Fig. 4:: eine ausschnittsweise Schnittansicht des Getriebes ähnlich Fig. 3, wobei eine Dämpferscheibe an einem Planetenträger des Getriebes befestigt und zwischen einer Getriebewellenschulter und einer Gehäuseschulter angeordnet ist.

Wie Fig. 1 zeigt, kann das Bohrgerät in Form einer Kelly-Bohranlage ausgebildet sein, wobei es sich jedoch versteht, dass dies nur einer vorteilhafte Ausführung ist und das Bohrgerät auch andere Bohrverfahren realisieren kann bzw. für andere Bohrverfahren ausgestaltet sein kann.

Wie Fig. 1 zeigt, kann das Bohrgerät 1 eine Bohrerführung in Form eines Mäklers 2 aufweisen, entlang dessen ein Bohrschlitten 3 verfahrbar ist, um den Vorschub des Bohrwerkzeugs 4 zu realisieren. Beispielsweise kann der Bohrschlitten 3 durch einen Seiltrieb 5 entlang des Mäklers 2 verfahren werden, wobei jedoch auch ein Vorschubzylinder oder ein anderer Vorschubantrieb vorgesehen sein kann.

Der genannte Mäkler 2 kann dabei um eine liegende Achse kippbar gelagert sein, um nicht nur senkrechte, sondern auch schräge Bohrungen ausführen zu können, wobei hiervon unabhängig der Mäkler 2 am Oberwagen eines mobilen Bohrträgerfahrzeugs angeordnet sein kann, das beispielsweise als Kettenfahrzeug ausgebildet sein kann. Der genannte Oberwagen kann um eine aufrechte Achse gegenüber dem Fahrwerk verdreht werden.

Wie Fig. 1 weiterhin zeigt, kann an dem Bohrschlitten 3 ein Bohrantrieb 6 gelagert sein, um eine Bohrerstange 7 mit einem daran befestigten Schneid- bzw. Bohrerwerkzeug 4 rotatorisch anzutreiben, sodass sich die Bohrwerkzeugbewegung einerseits aus der vom Bohrantrieb erzeugten Drehbewegung und andererseits der Vorschubbewegung durch Verschieben des Bohrschlittens 3 zusammensetzt.

Die genannte Bohrerstange 7 kann dabei eine sogenannte Kelly-Stange sein, die aus mehreren Bohrstangenteilen besteht, die teleskopartig ineinanderfahrbar bzw. auseinanderfahrbar sein können.

Die Bohrerstange 7 kann dabei über ein Seil, insbesondere ein Kelly-Seil am Galgen 8 des Mäklers 2 aufgehängt sein, um durch den Bohrschlitten 3 hindurch nach oben gezogen und herabgelassen werden zu können.

Wie Fig. 2 zeigt, umfasst der Bohrerantrieb 6 auf dem Bohrschlitten 3 eine Bohrwerkzeugaufnahme 9, die als Hülse ausgebildet sein kann, durch die hindurch die Bohrerstange 7 in Längsrichtung geschoben werden kann. Dabei können die Bohrwerkzeugaufnahme 9 und die Bohrstange 7 jeweils mit einer Drehmoment übertragenden, formschlüssig wirkenden Längsprofilierung versehen sein, um eine rotatorische Antriebsbewegung der Werkzeugaufnahme 9 auf die Bohrstange 7 zu übertragen. Beispielsweise kann die Bohrerstange 7 Längssicken 10 aufweisen, in die die Werkzeugaufnahme 9 mit vorspringenden Längsstegen 11 eingreift. Dabei kann diese Anordnung aber auch umgedreht werden, also an der Stange vorspringende Längsstege und in der hülsenförmigen Aufnahme Längssicken vorgesehen werden, oder auch andere Drehmoment übertragende Profilierungen vorgesehen werden.

Wie Fig. 2 weiterhin zeigt, kann die Bohrwerkzeugaufnahme 9, die drehbar an dem Bohrschlitten 3 gelagert sein kann, über ein Getriebe 12 angetrieben werden, an das eingangsseitig ein nur ausschnittsweise dargestellter Antriebsmotor 13 ankuppelbar bzw. angeschlossen ist. Der genannte Antriebsmotor 13 kann beispielsweise ein Hydraulikmotor oder ein Elektromotor sein.

Wie Fig. 2 zeigt, kann das genannte Getriebe 12 ein Getriebegehäuse 14 umfassen, in dem mehrere Getriebeelemente jeweils drehbar aufgenommen sind, wobei sich die genannten Getriebeelemente vorteilhafter Weise jeweils um Rotationsachsen drehen können, die sich parallel zur Längsachse der Bohrstange 7 erstrecken können. Je nach Getriebeausbildung könnten auch Getriebeelemente mit dazu verkippten Rotationachsen, beispielsweise Schrägverzahnungs- oder Kegelräder vorgesehen sein.

Insbesondere kann das genannte Getriebe 12 jedoch als Planetengetriebe ausgebildet sein und/oder zumindest eine Planetengetriebestufe umfassen, wobei jedoch auch ein mehrstufiges Planetengetriebe vorgesehen sein kann.

Wie die Figuren 3 und 4 zeigen, kann beispielsweise eine Planetengetriebestufe vorgesehen sein, deren Sonnenrad 15 mit einer Getriebeeingangswelle 16 drehfest verbunden sein kann, die sich parallel zu Längsachse der Bohrstange 7 erstrecken kann. Das genannte Sonnenrad kann mit Planetenrädern 17 im Wälzeingriff stehen, die an einem Planetenträger 18 drehbar gelagert sind und zudem mit einem Hohlrad 19 in Wälzeingriff stehen.

Ist das Planetengetriebe mehrstufig ausgebildet, kann beispielsweise der genannte Planetenträger 18 ein weiteres Sonnenrad einer weiteren Planetenstufe antreiben, welches wiederum mit Planetenrädern in Wälzeingriff steht, die an einem Planetenträger der zweiten Stufe drehbar gelagert und mit einem Hohlrad in Wälzeingriff sind.

Wie Fig. 2 zeigt, kann eine Getriebeausgangswelle die genannte Bohrwerkzeugaufnahme 9 antreiben, beispielsweise über eine Stirnradstufe.

Es versteht sich jedoch, dass die Verschaltung der Getriebeelemente variieren und auch die Ausgangsstufe anders ausgebildet sein kann. Je nach gewünschtem Übersetzungs- bzw. Untersetzungsverhältnis könnte auch das Hohlrad mit der Getriebeausgangswelle verbunden sein und/oder als Getriebeeingangswelle fungieren, wobei in letzterem Fall dann auch das Sonnenrad als Ausgangswelle dienen könnte.

Wie Fig. 3 verdeutlicht, ist der genannten Getriebeeingangswelle 16 ein Stoßdämpfer 20 zugeordnet, der eine im Wesentlichen ebene Dämpferscheibe 21 umfassen oder aus eine solchen Dämpferscheibe bestehen kann.

Die genannte Dämpferscheibe 21 kann im Wesentlichen eben ausgebildet sein und an dem Getriebegehäuse 14 starr befestigt, beispielsweise angeschraubt sein.

Die genannte Dämpferscheibe 21 erstreckt sich dabei koaxial zu der Getriebeeingangswelle 16 in einer Ebene im Wesentlichen senkrecht zu deren Längsachse.

Hiervon unabhängig kann die Dämpferscheibe 21 eine zentrale Ausnehmung besitzen, deren Umfangsrand einen Kragen 22 bildet, der sich zwischen Wellenschultern 23 und 24 der Getriebeeingangswelle 16 erstreckt und/oder die genannten Wellenschultern 23 überlappt, sodass die Getriebeeingangswelle 16 bei Axialbewegungen an dem Kragen 22 der Dämpferscheibe 21 anstehen würden.

Fällt beispielsweise ein schweres Teil wie die Bohrstange 7 von oben her auf das Getriebe 12, wird dieses nach unten verlagert, wobei jedoch die Getriebeeingangswelle 16 aufgrund ihrer Massenträgheit innerhalb des Getriebegehäuses 14 ein Stück weit nach oben fährt bzw. stehen bleibt und die Abwärtsbewegung des restlichen Getriebes nicht mitmacht. An sich würde somit die Getriebeeingangswelle 16 gegen die Motorwelle 25 axial anschlagen, was jedoch durch die genannte Dämpferscheibe 21 verhindert wird bzw. zumindest abgefedert wird. Kleinere Stoßbelastungen können dabei von dem Stoßdämpfer 20 abgefedert werden, während größere Stoßbelastungen zu einer plastischen Verformung des Kragens 22 der Dämpferscheibe 21 oder auch zu einer plastischen Verformung der gesamten Dämpferscheibe 21 führen. Dies erlaubt es, auch im Nachhinein festzustellen, ob das Getriebe größeren Stößen ausgesetzt war.

Wie Fig. 3 zeigt, können die genannten Getriebeeingangs- und Motorwellen 16 bzw. 25 beispielsweise durch eine Naben-/Wellenprofilierung drehfest miteinander verbunden, jedoch axial verschieblich zueinander sein.

Wie Fig. 4 zeigt, kann alternativ oder zusätzlich zu einer Dämpferscheibe zwischen der Getriebeeingangswelle 16 und der Motorwelle 25 auch eine Dämpferscheibe 21 zwischen einer Getriebewelle, insbesondere der genannten Getriebeeingangswelle 16 und dem Getriebegehäuse 14 vorgesehen sein, um Stoßbelastungen und hieraus resultierende Verlagerungen der Getriebewelle an dem Getriebegehäuse abzufangen. Insbesondere kann eine solche Dämpferscheibe 21, vgl. Fig. 4, an einem mitdrehenden Getriebeelement beispielsweise in Form des zuvor genannten Planetenträgers 18 befestigt sein, beispielsweise durch eine Schraubverbindung, sodass sich die Dämpferscheibe 21 mit dem Getriebeelement mitdreht.

Die Dämpferscheibe 21 kann dabei mit einem inneren Kragen 22 eine Wellenschulter 23 der genannten Getriebewelle 16 überdecken und mit einem äußeren Kragen 26 eine Gehäuseschulter 27 des Getriebegehäuses 14 überdecken, wobei die Wellenschulter 23 und die Gehäuseschulter 27 auf gegenüberliegenden Seiten der Dämpferscheibe 21 liegen können, vgl. Fig. 4.

Vorteilhafter Weise ist die Dämpferscheibe 21 dabei in ihrem unverformten Ausgangszustand sowohl von der Wellenschulter 23 als auch von der Gehäuseschulter 27 beabstandet bzw. mit Spiel dazu angeordnet, sodass sich die Dämpferscheibe 21 mit dem Planetenträger 18 mitdrehen kann, ohne an der Getriebeeingangswelle 16 oder dem Gehäuse 14 zu schleifen.

Erfährt das Getriebe 12 wiederum eine axiale Stoßbelastung, die zu einer Verlagerung der Getriebeeingangswelle 16 innerhalb des Getriebegehäuses 14 bzw. relativ hierzu führt, gerät die Wellenschulter 23 mit der Dämpferscheibe 21 in Eingriff, welche sich darauf gegen die Gehäuseschulter 27 legt, um den Stoß abzufedern. Handelt es sich um einen übermäßigen Stoß, verformt sich die Dämpferscheibe 21 plastisch, um einen solchen übermäßigen Stoß nachträglich anzuzeigen und erkennbar zu machen.

In alternativer Weiterbildung der Erfindung dürfte eine solche Dämpferscheibe 21 auch anderen Getriebeelementen zugeordnet sein, beispielsweise der Getriebeausgangswelle und/oder einer Getriebezwischenwelle.

Ist die Dämpferscheibe 21 in der in Fig. 4 gezeigten Ausführung an dem Planetenträger 18 befestigt, kann die Dämpferscheibe 21 nicht nur Stoßbelastungen der Getriebeeingangswelle 16 abfangen, sondern auch übermäßige Verlagerungen des Planetenträgers 18 verhindern. Wird beispielsweise der Planetenträger 18 in Folge einer Stoßbelastung nach oben verlagert, dämpft dies die Dämpferscheibe 21, indem sie an der Gehäuseschulter 27 in Anlage kommt. Bei mehrstufigen Planetengetrieben können dann auch die unteren Planetenstufenteile, die axial Verlagerungen erfahren, auch an der Gehäuseschulter 27 abgefangen werden. Umgekehrt werden Verlagerungen des Planetenträgers 18 nach unten an der Wellenschulter 23 abgefangen. Je nach Anordnung des Getriebes können sich dabei die genannten Richtungsangaben oben und unten entsprechend umkehren oder verändern.

## Patentansprüche

1. Bohrgerät, insbesondere Kelly-Bohranlage, mit einer Bohrwerkzeugaufnahme (9) zum Aufnehmen einer Bohrstange (7), insbesondere Kelly-Stange, die von einem Bohrantrieb (6) über ein Getriebe (12) rotatorisch antreibbar ist, wobei das Getriebe (12) ein Getriebegehäuse (14) mit mehreren darin drehbar gelagerten Getriebeelementen umfasst, **dadurch gekennzeichnet, dass** zumindest ein plastisch verformbarer Stoßdämpfer (20) zum Abfangen von Stößen auf zumindest eines der Getriebeelemente in dem Getriebegehäuse (14) vorgesehen und dazu ausgebildet ist, axiale Stöße in Richtung der Drehachse des zumindest einen Getriebeelements, dem der Stoßdämpfer (20) zugeordnet ist, abzufangen und sich dann, wenn der axiale Stoß einen vorbestimmten Schwellwert überschreitet, plastisch verformt.

2. Bohrgerät nach dem vorhergehenden Anspruch, wobei der Stoßdämpfer (20) im unverformten Ausgangszustand vom stoßzudämpfenden Getriebeelement beabstandet angeordnet ist.

3. Bohrgerät nach einem der vorhergehenden Ansprüche, wobei der Stoßdämpfer (20) eine ebene Dämpferscheibe (21) oder einen flachen Dämpferteller umfasst, die/der einen bestimmungsgemäß verformbaren Innenrand und/oder Außenrand aufweist.

4. Bohrgerät nach dem vorhergehenden Anspruch, wobei die Dämpferscheibe oder der Dämpferteller als dünne Stahlscheibe oder dünner Stahlteller ausgebildet ist, deren/dessen Außendurchmesser mindestens fünfmal oder mindestens zehnmal größer ist als eine Scheiben- oder Tellermaterialdicke.

5. Bohrgerät nach einem der vorhergehenden Ansprüche, wobei der Stoßdämpfer (20) koaxial zu einer zentralen Getriebewelle (16) angeordnet ist oder sich im Wesentlichen quer zur Rotationsachse des abzufangenden Elements erstreckt.

6. Bohrgerät nach einem der vorhergehenden Ansprüche, wobei der Stoßdämpfer (20) eine Getriebewelle (16) bei Stoßbelastungen gegenüber dem Getriebegehäuse (14) abstützt.

7. Bohrgerät nach einem der vorhergehenden Ansprüche, wobei der Stoßdämpfer (20) zwischen einer Getriebeeingangswelle (16) und einer damit drehfest verbundenen Motorantriebswelle (25) angeordnet ist und Stoßbelastungen der Getriebeeingangswelle (16) und/oder der Antriebsmotorwelle (25) gegenüber dem Getriebegehäuse (14) und/oder gegenüber dem Motorgehäuse (28) abstützt.

8. Bohrgerät nach dem vorhergehenden Anspruch, wobei der Stoßdämpfer (20) am Getriebegehäuse (14) befestigt ist.

9. Bohrgerät nach einem der vorhergehenden Ansprüche, wobei der oder ein weiterer Stoßdämpfer (20) an einem Planetenträger (18) befestigt ist und sich zwischen einer Getriebewellenschulter (23) und/oder -stirnseite einerseits und einer Gehäuseschulter (27) und/oder -stirnseite andererseits angeordnet ist, sodass der Stoßdämpfer (20) bei axialen Stößen die Getriebewelle (16) an dem Getriebegehäuse (14) abfängt.

10. Bohrgerät nach dem vorhergehenden Anspruch, wobei im unverformten Ausgangszustand der Stoßdämpfer (20) sowohl von der Getriebewelle (16) als auch von dem Gehäuse (14) beabstandet ist.

11. Bohrgerät nach einem der vorhergehenden Ansprüche, wobei das Getriebe (12) auf einem Bohrschlitten (3) angeordnet ist, der längsverschieblich an einer Bohrerführung, insbesondere in Form eines Mäklers (2), gelagert ist und von einem Vorschubantrieb entlang der Längsverschieblichkeit antreibbar ist.

12. Bohrgerät nach einem der vorhergehenden Ansprüche, wobei die Bohrstange (7) als teleskopierbare Kelly-Stange mit mehreren ineinanderschiebbaren und ausfahrbaren Bohrstangenteilen ausgebildet ist.

13. Bohrgerät nach einem der vorhergehenden Ansprüche, wobei der Stoßdämpfer (20) einem axial nicht fixierten oder nicht spielfrei fixierten Getriebeelement zugeordnet ist und Axialbewegungen dieses Getriebeelements entlang dessen Drehachse begrenzt.

## Claims

1. A drilling apparatus, in particular a Kelly drilling system, having a drilling tool receptacle (9) for receiving a drill rod (7), in particular a Kelly bar, which can be driven in rotation by a drilling drive (6) via a transmission (12), the transmission (12) comprising a transmission housing (14) with several transmission elements rotatably mounted therein, **characterized in that** at least one plastically deformable shock absorber (20) is provided to absorb shocks on at least one of the transmission elements in the transmission housing (14), and is configured to absorb axial shocks in the direction of the axis of rotation of the at least one transmission element to which the shock absorber (20) is assigned, and to plastically deform when the axial shock exceeds a predetermined threshold value.

2. The drilling apparatus according to the preceding claim, wherein the shock absorber (20) is arranged at a distance from the transmission element whose shocks it is intended to dampen in the undeformed initial state.

3. The drilling apparatus according to any one of the preceding claims, wherein the shock absorber (20) comprises a flat damper disc (21) or a flat damper plate having an inner edge and/or an outer edge deformable in an appropriate manner.

4. The drilling apparatus according to the preceding claim, wherein the damper disc or the damper plate is formed as a thin steel disc or thin steel plate whose outer diameter is at least five times or at least ten times greater than the material thickness of the disc or plate.

5. The drilling apparatus according to any one of the preceding claims, wherein the shock absorber (20) is arranged coaxially with a central transmission shaft (16) or extends essentially transversely to the axis of rotation of the element to be damped.

6. The drilling apparatus according to any one of the preceding claims, wherein the shock absorber (20) supports a transmission shaft (16) with respect to the transmission housing (14) in the event of shocks.

7. The drilling apparatus according to any one of the preceding claims, wherein the shock absorber (20) is arranged between a transmission input shaft (16) and a motor drive shaft (25) rotationally fixed thereto, and absorbs shocks of the transmission input shaft (16) and/or of the motor drive shaft (25) with respect to the transmission housing (14) and/or with respect to the motor housing (28).

8. The drilling apparatus according to the preceding claim, wherein the shock absorber (20) is fastened to the transmission housing (14).

9. The drilling apparatus according to any one of the preceding claims, wherein the or another shock absorber (20) is fastened to a planet carrier (18) and is arranged between a shoulder (23) and/or a shaft end face on the one hand and a shoulder (27) and/or a housing end face on the other hand, such that the shock absorber (20) absorbs axial shocks of the transmission shaft (16) on the transmission housing (14).

10. The drilling apparatus according to the preceding claim, wherein, in the undeformed initial state, the shock absorber (20) is spaced from both the transmission shaft (16) and the housing (14).

11. The drilling apparatus according to any one of the preceding claims, wherein the transmission (12) is arranged on a drill carriage (3) which is mounted so as to be longitudinally displaceable on a drill guide, in particular in the form of a leader (2), and which can be driven by a crowd drive along the longitudinal displacement path.

12. The drilling apparatus according to any one of the preceding claims, wherein the drill rod (7) is formed as a telescopic Kelly bar with several drill rod parts that can be pushed into one another and extended.

13. The drilling apparatus according to any one of the preceding claims, wherein the shock absorber (20) is associated with a transmission element that is not axially fixed or not fixed without axial play, and limits axial movements of this transmission element along its axis of rotation.

## Revendications

1. Appareil de forage, notamment système de forage à tige Kelly, avec un réceptacle d'outil de forage (9) pour recevoir une tige de forage (7), notamment une tige Kelly, qui peut être entraînée en rotation par un entraînement de forage (6) via une transmission (12), la transmission (12) comprenant un carter de transmission (14) avec plusieurs éléments de transmission montés de manière rotative à l'intérieur, **caractérisé en ce qu'**au moins un amortisseur de chocs (20) déformable plastiquement est prévu pour absorber les chocs sur au moins l'un des éléments de transmission dans le carter de transmission (14) et est réalisé pour absorber les chocs axiaux dans la direction de l'axe de rotation de l'au moins un élément de transmission auquel l'amortisseur de chocs (20) est associé, et se déforme plastiquement lorsque le choc axial dépasse une valeur seuil prédéterminée.

2. Appareil de forage selon la revendication précédente, dans lequel l'amortisseur de chocs (20) est agencé à distance de l'élément de transmission dont il doit amortir les chocs dans l'état initial non déformé.

3. Appareil de forage selon l'une quelconque des revendications précédentes, dans lequel l'amortisseur de chocs (20) comprend un disque amortisseur plan (21) ou une plaque amortisseuse plate, qui présente un bord intérieur et/ou un bord extérieur déformable de manière appropriée.

4. Appareil de forage selon la revendication précédente, dans lequel le disque amortisseur ou la plaque amortisseuse est réalisé(e) sous forme de disque en acier mince ou de plaque en acier mince dont le diamètre extérieur est au moins cinq fois ou au moins dix fois supérieur à l'épaisseur de matériau du disque ou de la plaque.

5. Appareil de forage selon l'une quelconque des revendications précédentes, dans lequel l'amortisseur de chocs (20) est agencé coaxialement à un arbre de transmission central (16) ou s'étend essentiellement transversalement à l'axe de rotation de l'élément à amortir.

6. Appareil de forage selon l'une quelconque des revendications précédentes, dans lequel l'amortisseur de chocs (20) soutient un arbre de transmission (16) par rapport au carter de transmission (14) en cas de chocs.

7. Appareil de forage selon l'une quelconque des revendications précédentes, dans lequel l'amortisseur de chocs (20) est agencé entre un arbre d'entrée de transmission (16) et un arbre d'entraînement de moteur (25) relié de manière solidaire en rotation à celui-ci et supporte les chocs de l'arbre d'entrée de transmission (16) et/ou de l'arbre d'entraînement de moteur (25) par rapport au carter de transmission (14) et/ou par rapport au carter de moteur (28).

8. Appareil de forage selon la revendication précédente, dans lequel l'amortisseur de chocs (20) est fixé au carter de transmission (14).

9. Appareil de forage selon l'une quelconque des revendications précédentes, dans lequel le ou un autre amortisseur de chocs (20) est fixé à un porte-satellites (18) et est agencé entre un épaulement (23) et/ou un côté frontal d'arbre de transmission d'une part et un épaulement (27) et/ou un côté frontal de carter d'autre part, de telle sorte que l'amortisseur de chocs (20) absorbe les chocs axiaux de l'arbre de transmission (16) sur le carter de transmission (14).

10. Appareil de forage selon la revendication précédente, dans lequel, à l'état initial non déformé, l'amortisseur de chocs (20) est espacé à la fois de l'arbre de transmission (16) et du carter (14).

11. Appareil de forage selon l'une quelconque des revendications précédentes, dans lequel la transmission (12) est agencée sur un chariot de forage (3) qui est monté de manière à pouvoir se déplacer longitudinalement sur un guide de forage, notamment sous la forme d'un mât (2), et qui peut être entraîné par un entraînement d'avance le long de la course de déplacement longitudinal.

12. Appareil de forage selon l'une quelconque des revendications précédentes, dans lequel la tige de forage (7) est réalisée sous forme de tige Kelly télescopique avec plusieurs parties de tige de forage emboîtables et extensibles.

13. Appareil de forage selon l'une quelconque des revendications précédentes, dans lequel l'amortisseur de chocs (20) est associé à un élément de transmission non fixé ou non fixé sans jeu axialement et limite les mouvements axiaux de cet élément de transmission le long de son axe de rotation.
